# EUROPÄISCHE PATENTSCHRIFT

(11) **EP 0 834 270 B1**
(45) Veröffentlichungstag und Bekanntmachung des Hinweises auf die Patenterteilung: **30.07.2003**
(21) Anmeldenummer: 97116842.2
(22) Anmeldetag: 27.09.1997
(51) Int. Cl.: A47B 88/10

(54) **Ausziehführungsgarnitur für Schubladen**
Drawer slide fitting
Ensemble de guidage pour le coulissement d'un tiroir

(30) Priorität: 07.10.1996 AT 176496; 25.10.1996 AT 62796
(43) Veröffentlichungstag der Anmeldung: 08.04.1998
(73) Patentinhaber: Julius Blum Gesellschaft m.b.H., 6973 Höchst (AT)
(72) Erfinder: Röck, Erich, 6973 Höchst (AT)
(74) Vertreter: Torggler, Paul Norbert, Dr.

(56) Entgegenhaltungen:
- EP-A- 0 720 824
- WO-A-94/26146
- US-A- 3 912 341

## Beschreibung

Die Erfindung bezieht sich auf eine Ausziehführungsgamitur für Schubladen mit einer korpusseitigen Tragschiene, einer ladenseitigeh Ausziehschiene und einer zwischen diesen beiden Schienen angeordneten Mittelschiene an jeder Seite der Schublade, wobei in Laufwagen gelagerte Laufrollen vorgesehen sind, die die Last der Schublade zwischen den Schienen übertragen, und an der Mittelschiene bezogen auf ihre Länge, in deren Mitte mindestens eine Steuerrolle gelagert ist, die an einem Steg der Tragschiene und an einem Steg der Ausziehschiene abläuft, wobei die Mittelschiene mit hochgestelltem U- oder Doppel-T-Profil ausgeführt ist, das von oberen und unteren horizontalen Laufstegen und einem vertikalen Verbindungssteg gebildet wird und sämtliche der in den Laufwagen gelagerten Laufrollen zwischen den Laufstegen der Mittelschiene angeordnet sind und die Tragschiene und die Ausziehschiene seitliche Randbereiche mit U-Profil aufweisen, die von breiteren Verbindungsstegen und schmäleren Laufstegen gebildet werden, wobei die Laufrollen nur an den Laufstegen der Tragschiene und der Ausziehschiene ablaufen und am vorderen Ende der Mittelschiene mindestens eine Stützrolle für die Ausziehschiene lagert.

Eine derartige Ausziehführungsgamitur ist aus der EP 0 720 824 A2 bekannt. Bei dieser Ausziehführungsgamitur sind die Steuerrollen neben den Laufrollen der Laufwagen angeordnet. Es hat sich gezeigt, daß diese Anordnung insbesondere bei schweren Schubladen zu einer ungünstigen Belastung der Steuerrollen führt, was deren Funktion beeinträchtigt und dazu führen kann, daß die Schienen der Ausziehführungsgamitur nicht exakt differential zueinander ablaufen.

Aus der US-A 3 912 341 ist ein Differentialauszug für Schubladen bekannt, wobei die Lastübertragung zwischen den Schienen über Kugeln erfolgt und zur Steuerung des Bewegungsablaufes der Schienen eine Steuerrolle aus einem elastischen Material vorgesehen ist. Die an der Mittelschiene gelagerte Steuerrolle ist um eine vertikale Achse drehbar und läuft an Vertikalstegen der Tragschiene und der Ausziehschiene ab.

Die WO-A 94/26146 beschreibt ebenfalls einen Differentialauszug, bei dem die Lastübertragung zwischen den Schienen über Kugeln erfolgt. An der Mittelschiene ist eine Steuerrolle gelagert, die an einem Laufsteg einer Schiene und einer Kante einer weiteren Schiene abläuft. Die Steuerrolle ist in bezug auf die lastübertragenden Kugeln seitlich versetzt.

Aufgabe der Erfindung ist es, einen Differentialauszug der eingangs genannten Art dahingehend zu verbessern, daß er mit schweren Schubladen belastet werden kann.

Die erfindungsgemäße Aufgabe wird dadurch gelöst, daß die mindestens eine Steuerrolle zwischen den schmäleren Laufstegen, der Tragschiene und der Ausziehschiene abläuft und somit in vertikaler Richtung mit den Laufrollen fluchtet.

Dadurch, daß die Steuerrollen und die Laufrollen der Laufwagen in vertikaler Richtung miteinander fluchten, kommt es zu einer absolut gleichmäßigen Lastübertragung zwischen den Schienen.

Vorteilhaft ist vorgesehen, daß mindestens die Seitenstege der Tragschiene einen gefalzten Bereich aufweisen.

Ein weiteres Ausführungsbeispiel der Erfindung sieht vor, daß sich an jeder Seite der Mittelschiene jeweils mindestens eine Stützrolle und mindestens zwei Steuerrollen befinden.

Vorteilhaft ist vorgesehen, daß die beiden Steuerrollen achslos gelagert sind und an der Mittelschiene von in Draufsicht U-förmigen Bügeln gehalten werden, deren Arme durch den Verbindungssteg der Mittelschiene ragen und wobei die Arme der einander gegenüberliegenden Bügel ineinander einhaken. Dadurch wird im Bereich der Steuerrolle die Last der Schublade von der Ausziehschiene direkt auf die Tragschiene übertragen, ohne daß es zu einer Belastung der Mittelschiene kommt.

Nachfolgend werden Ausführungsbeispiele der Erfindung anhand der Figuren der beiliegenden Zeichnungen beschrieben.
Die Figur 1 zeigt einen schematisch gehaltenen Längsschnitt durch die Schienen der Ausziehführungsgarnitur an einer Seite der Schublade, wobei die Schublade in der Schließstellung gezeigt ist,
die Figur 2 zeigt den gleichen Schnitt, wie die Figur 1 bei vollständig ausgefahrener Schublade,
die Figur 3 zeigt einen Querschnitt durch eine Schubladenzarge und den Schubladenboden sowie eine Stimansicht der Schienen der Ausziehführungsgamitur an einer Seite der Schublade gemäß einem ersten Ausführungsbeispiel der Erfindung,
die Figur 4 zeigt einen Schnitt nach der Linie A-A der Figur 1,
die Figur 5 zeigt einen Schnitt nach der Linie B-B der Figur 1,
die Figur 6 zeigt einen Schnitt nach der Linie C-C der Figur 1,
die Figur 7 zeigt einen Querschnitt durch eine Schubladenzarge und den Schubladenboden sowie eine Stimansicht der Schienen der Ausziehführungsgamitur an einer Seite der Schublade gemäß einem weiteren Ausführungsbeispiel der Erfindung,
die Figuren 8 bis 13 zeigen dieselben Schnitte wie die Figuren 4 bis 6 gemäß zweier weiterer Ausführungsbeispiele der Erfindung,
die Figur 14 zeigt eine Seitenansicht der Ausziehführungsgamitur im Bereich der Steuerrolle,
die Figur 15 zeigt einen Schnitt nach der Linie I-I der Figur 14 und
die Figur 16 zeigt die gleiche Seitenansicht wie die Fig. 14, wobei an der Seite der Mittelschiene zwei Steuerrollen gelagert sind.

Die nachfolgende Beschreibung bezieht sich jeweils auf eine Seite der Schublade. Die andere Seite der Ausziehführungsgamitur ist analog ausgebildet.

Die Ausziehschiene 8 ist unterhalb des Schubladenbodens 19 neben der Schubladenseitenwand 4 angeordnet. Jede Ausziehschiene 8 ist vorne mit einem nach oben abstehenden Zapfen 10 versehen, mit dem sie in ein Loch in einem Vorderstück 2 der Schublade ragt und weist hinten einen Haken 9 auf, der in einem horizontalen Loch in der Rückwand 3 der Schublade verankert ist. Vor dem Vorderstück 2 befindet sich die Schubladenblende 1, die soweit über dem Schubladenboden 19 nach unten ragt, daß die Ausziehführungsgarnitur vorne von der Schubladenblende 1 abgedeckt wird.

Die Tragschiene 5 ist mittels zweier Bügel 6 an der Korpusseitenwand 20 befestigt. Die Bügel 6 sind beispielsweise mit der Korpusseitenwand 20 verschraubt.

Zwischen der Tragschiene 5 und der Ausziehschiene 8 befindet sich eine Mittelschiene 7, die zwischen den beiden Schienen 5, 8 differential abläuft.

Die Mittelschiene 7 ist in ihrer Mitte mit einer Steuerrolle 11 versehen, die zwischen horizontalen Laufstegen 27, 28 der Tragschiene 5 und der Ausziehschiene 8 abläuft. Die Steuerrolle 11 wird im Ausführungsbeispiel nach den Fig. 3 bis 6 von einem als Niete ausgeführten Achsbolzen 25 an der Mittelschiene 7 gehalten, weist aber gegenüber im Achsbolzen 25 genügend Spiel auf, sodaß das Gewicht der Schublade immer unmittelbar von der Ausziehschiene 8 über die Steuerrolle 11 auf die Tragschiene 5 übertragen wird, ohne den Achsbolzen 25 oder die Mittelschiene 7 zu belasten.

Beim vorderen Ende der Mittelschiene 7 ist eine Abstützrolle 16 angeordnet, die auf einem Achsbolzen 26 lagert und an der sich die Ausziehschiene 8 abstützt. Die Mittelschiene 7 ist im Ausführungsbeispiel nach den Fig. 3 bis 6 als hochgestelltes U-Profil ausgeführt mit einem oberen und unteren Laufsteg 29 und einem vertikalen Verbindungssteg 30. Die Laufstege 29 ragen jeweils zwischen einen schmäleren horizontalen Laufsteg 27, 28 und einen breiteren Horizontalsteg 31, 32 der Tragschiene 5 und der Ausziehschiene 8.

Zwischen den Schienen 5, 7, 8 sind Laufwagen 14, 15 angeordnet, in denen Laufrollen 12, 13, 17, 18 und seitliche Ausgleichsrollen 21, 22, 23, 24 lagem.

Die Laufrollen 12, 13, 17, 18 befinden sich allesamt innerhalb des U-Profils der Mittelschiene 7. Die Laufrollen 12, 13 laufen zwischen dem unteren Laufsteg 29 der Mittelschiene 7 und dem horizontalen Laufsteg 27 der Tragschiene 5 ab, und die Laufrollen 17, 18 zwischen dem schmäleren Horizontalsteg 28 der Ausziehschiene 8 und dem oberen Laufsteg 29 der Mittelschiene 7.

Die Tragschiene 5 und die Ausziehschiene 8 weisen vertikale Randstege 33, 34 auf. Zwischen den vertikalen Randstegen 33, 34 und dem vertikalen Mittelsteg 30 der Mittelschiene 7 laufen die Ausgleichsrollen 21, 22 ab. Zwischen dem Mittelsteg 30 der Mittelschiene 7 und vertikalen Randstegen 35, 36 der Tragschiene 5 und der Ausziehschiene 8 befinden sich die Ausgleichsrollen 23, 24.

Bei geschlossener Schublade sind die Laufwagen 14, 15 mit den Laufrollen 13, 18 vor der Steuerrolle 11 und die Laufwagen 14, 15 mit den Laufrollen 12, 17 hinter der Steuerrolle 11 angeordnet.

Bei vollständig ausgezogener Schublade befinden sich die Laufrollen 17 und 13 unmittelbar ober- und unterhalb der Steuerrolle 11.

Die Laufrollen 12, 13, 17, 18 sind ebenso wie die seitlichen Ausgleichsrollen 21, 22, 23, 24 im Ausführungsbeispiel walzenförmig ausgebildet.

Im Ausführungsbeispiel nach den Fig. 7 bis 15 weist die Mittelschiene 7 ein Doppel-T-Profil auf. Die Mittelschiene 7 kann dabei aus einem Stück, beispielsweise durch Strangpressen hergestellt sein. Im gezeigten Ausführungsbeispiel wird die Mittelschiene 7 von zwei Stahlschienen 7' mit U-Profil gebildet, die mit ihren Verbindungsstegen 30 Rücken an Rücken aneinander anliegen.

Die Mittelschiene 7 ist im Ausführungsbeispiel nach den Fig. 7 bis 14 in ihrer Mitte mit zwei Steuerrollen 11 versehen, die zwischen den horizontalen Laufstegen 27, 28 der Tragschiene 5 und der Ausziehschiene 8 ablaufen. Die Steuerrollen 11 werden von Bügeln 37 an der Mittelschiene 7 gehalten. Auf diese Weise wird das Gewicht der Schublade immer unmittelbar von der Ausziehschiene 8 über die Steuerrolle 11 auf die Tragschiene 5 übertragen, ohne die Mittelschiene 7 zu belasten. An jeder Seite der Mittelschiene 7 befindet sich dabei eine Steuerrolle 11. Bei schwereren Schubladen ist es jedoch möglich, wie in der Fig. 16 gezeigt, an jeder Seite der Mittelschiene 7 mehrere Steuerrollen 11 in Tandemanordnung hintereinander anzuordnen.

Die Arme 38 der Bügel 37 weisen Haken 39 auf, die in Einkerbungen 40 im korrespondierenden Arm 38 des gegenüberliegenden Bügels 37 einrasten. Die Arme 38 ragen dabei durch Löcher in den Verbindungsstegen 30 der Stahlschienen 3, die zusammen die Mittelschiene 7 bilden.

Beim vorderen Ende der Mittelschiene 7 sind wiederum die Abstützrollen 16 angeordnet, die auf einem gemeinsamen Achsbolzen 26 lagern und an denen sich die Ausziehschiene 8 abstützt. Die Mittelschiene 7 weist wiederum obere und untere Laufstege 29 auf. Die Laufstege 29 ragen jeweils zwischen einen schmäleren horizontalen Laufsteg 27, 28 und einen breiteren Horizontalsteg 31, 32 der Tragschiene 5 und der Ausziehschiene 8.

Zwischen den Schienen 5, 7, 8 sind die Laufwagen 14, 15 angeordnet, in denen Laufrollen 12, 13, 17, 18 und seitliche Ausgleichsrollen 21, 22, 23, 24 lagern.

Die Laufrollen 12, 13, 17, 18 und die Ausgleichsrollen 23, 24 befinden sich allesamt innerhalb des Profils der Mittelschiene 7.

Im Ausführungsbeispiel nach den Fig. 11 bis 13 sind die Seitenstege 35 der Tragschiene 5 mit gefalzten Bereichen 41 versehen, d.h. die Seitenstege 35 sind derart umgebogen, daß in den Bereichen 41 zwei Stegabschnitte aneinander anliegen. Diese gefalzten Bereiche 41 erstrecken sich von den schmäleren Horizontalstegen 27 der Tragschiene 5 nach oben in der Richtung zur Ausziehschiene 8. Durch die gefalzten Bereiche 41 wird eine beachtliche Verstärkung der Tragschiene 5 erreicht. Beim vorderen Ende der Tragschiene 5 sind die Seitenstege 35 und die Laufstege 27 ausgeschnitten, um genügend Platz für die Stützrollen 16 zu lassen.

## Patentansprüche

1. Ausziehführungsgamitur für Schubladen mit einer korpusseitigen Tragschiene (5), einer ladenseitigen Ausziehschiene (8) und einer zwischen diesen beiden Schienen (5, 8) angeordneten Mittelschiene (7) an jeder Seite der Schublade, wobei in Laufwagen (14, 15) gelagerte Laufrollen (12, 13, 17, 18) vorgesehen sind, die die Last der Schublade zwischen den Schienen (5, 7, 8) übertragen, und an der Mittelschiene (7) bezogen auf ihre Länge, in deren Mitte mindestens eine Steuerrolle (11) gelagert ist, die an einem Steg der Tragschiene (5) und an einem Steg der Ausziehschiene (8) abläuft, wobei die Mittelschiene (7) mit hochgestelltem U- oder Doppel-T-Profil ausgeführt ist, das von oberen und unteren horizontalen Laufstegen (29) und einem vertikalen Verbindungssteg (30) gebildet wird und sämtliche der in den Laufwagen (14, 15) gelagerten Laufrollen (12, 13, 17, 18) zwischen den Laufstegen (29) der Mittelschiene (7) angeordnet sind und die Tragschiene (5) und die Ausziehschiene (8) seitliche Randbereiche mit U-Profil aufweisen, die von breiteren Verbindungsstegen (31, 32) und schmäleren Laufstegen (27, 28) gebildet werden, wobei die Laufrollen (12, 13, 17, 18) nur an den Laufstegen (27, 28) der Tragschiene (5) und der Ausziehschiene (8) ablaufen und am vorderen Ende der Mittelschiene (7) mindestens eine Stützrolle (16) für die Ausziehschiene (8) lagert, **dadurch gekennzeichnet, daß** die mindestens eine Steuerrolle (11) zwischen den schmäleren Laufstegen (27, 28), der Tragschiene (5) und der Ausziehschiene (8) abläuft und somit in vertikaler Richtung mit den Laufrollen (12, 13, 17, 18) fluchtet.

2. Ausziehführungsgamitur nach Anspruch 1, **dadurch gekennzeichnet, daß** an jeder Seite der Mittelschiene (7) mindestens eine Steuerrolle (11) gelagert ist.

3. Ausziehführungsgamitur nach Anspruch 1 oder 2, **dadurch gekennzeichnet, daß** sich an mindestens einer Seite der Mittelschiene (7) mindestens zwei Steuerrollen (11) in Tandemanordnung befinden.

4. Ausziehführungsgarnitur nach einem der Ansprüche 1 bis 3, **dadurch gekennzeichnet, daß** an der Mittelschiene (7) zwei Stützrollen (16) auf einem gemeinsamen Achsbolzen (26) lagern.

5. Ausziehführungsgarnitur nach einem der Ansprüche 1 bis 4, **dadurch gekennzeichnet, daß** die Steuerrollen (11) achslos gelagert sind und an der Mittelschiene (7) von in Draufsicht U-förmigen Bügeln (37) gehalten werden, deren Arme (38) durch den Verbindungssteg der Mittelschiene (7) ragen und wobei die Arme (38) der einander gegenüberliegenden Bügel (37) ineinander einhaken.

6. Ausziehführungsgamitur nach einem der Ansprüche 1 bis 5, **dadurch gekennzeichnet, daß** die Durchmesser der Stützrollen (16) größer sind als die Durchmesser der Steuerrollen (11).

7. Ausziehführungsgarnitur nach einem der Ansprüche 1 bis 6, **dadurch gekennzeichnet, daß** mindestens die Seitenstege (35) der Tragschiene (5) einen gefalzten Bereich (41) aufweisen.

8. Ausziehführungsgarnitur nach einem der Ansprüche 1 bis 7, **dadurch gekennzeichnet, daß** an jeder Seite der Mittelschiene (7) mindestens zwei Steuerrollen (11) hintereinander angeordnet sind.

9. Auszlehführungsgarnitur nach einem der Ansprüche 1 bis 8, **dadurch gekennzeichnet, daß** die Steuerrolle (11) stimseitig aus dem Profil der Mittelschiene (7) herausragt.

## Claims

1. A pull-out guide fitting for drawers comprising a support rail (5) on the carcass side, a pull-out rail (8) on the drawer side, and a central rail (7) arranged between these two rails (5, 8) on each side of the drawer, rollers (12, 13, 17, 18) mounted in carriages (14,15) being provided which transmit the load of the drawer between the rails (5, 7, 8), and at least one control roller (11) being mounted on the central rail (7) in the centre thereof with respect to its length, which control roller runs on a flange of the support rail (5) and on a flange of the pull-out rail (8), the central rail (7) being designed so as to have a turned-upright U- or double T-section formed by upper and lower horizontal running flanges (29) and a vertical connecting flange (30), and all the rollers (12, 13, 17, 18) mounted in the carriages (14, 15) being arranged between the running flanges (29) of the central rail (7), and the support rail (5) and the pull-out rail (8) having lateral marginal regions with a U-section which are formed by wider connecting flanges (31, 32) and narrower running flanges (27, 28), the rollers (12, 13, 17, 18) running only on the running flanges (27, 28) of the support rail (5) and the pull-out rail (8), and at least one supporting roller (16) for the pull-out rail (8) being mounted at the front end of the central rail (7), **characterised in that** the at least one control roller (11) runs between the narrower running flanges (27, 28), the support rail (5) and the pull-out rail (8) and thus aligns in the vertical direction with the rollers (12, 13, 17, 18).

2. A pull-out guide fitting according to Claim 1, **characterised in that** at least one control roller (11) is mounted on each side of the central rail (7).

3. A pull-out guide fitting according to Claim 1 or 2, **characterised in that** at least two control rollers (11) are located in tandem arrangement on at least one side of the central rail (7).

4. A pull-out guide fitting according to one of Claims 1 to 3, **characterised in that** two supporting rollers (16) are mounted on the central rail (7) on a common axle pin (26).

5. A pull-out guide fitting according to one of Claims 1 to 4, **characterised in that** the control rollers (11) are mounted without axles and are held on the central rail (7) by brackets (37) which are U-shape in plan view, the arms (38) of which project through the connecting flange of the central rail (7) and in which the arms (38) of the mutually opposite brackets (37) hook into one another.

6. A pull-out guide fitting according to one of Claims 1 to 5, **characterised in that** the diameters of the supporting rollers (16) are larger than the diameters of the control rollers (11).

7. A pull-out guide fitting according to one of Claims 1 to 6, **characterised in that** at least the side flanges (35) of the support rail (5) have a folded region (41).

8. A pull-out guide fitting according to one of Claims 1 to 7, **characterised in that** at least two control rollers (11) are arranged one behind the other on each side of the central rail (7).

9. A pull-out guide fitting according to one of Claims 1 to 8, **characterised in that** the end face of the control roller (11) projects out of the section of the central rail (7).

## Revendications

1. Ensemble de guidage pour le coulissement d'un tiroir avec un rail porteur (5) du côté du corps, un rail de coulissement (8) du côté du chargement et un rail médian (7) disposé entre ces deux rails (5, 8) sur chaque côté du tiroir, dans lequel sont prévus des galets de roulement (12, 13, 17, 18) logés dans le chariot mobile (14, 15), qui supportent la charge du tiroir entre les rails (5, 7, 8), et sur le rail médian (7) par rapport à sa longueur, au milieu duquel est logé au moins un galet de commande (11) qui se déroule sur une entretoise du rail porteur (5) et sur une entretoise du rail de coulissement (8), le rail médian (7) étant réalisé avec un profil en forme de U ou de double T surélevé, qui est formé par des entretoises de passage horizontales supérieures et inférieures (29) et une entretoise de liaison verticale (30) et la totalité des galets de roulement (12, 13, 17, 18) logés dans les chariots de roulement (14, 15) sont disposés entre les entretoises de passage (29) du rail médian (7) et le rail porteur (5) et le rail de coulissement (8) présentent des zones marginales latérales avec un profil en U, qui sont formées par des entretoises de liaison plus larges (31, 32) et des entretoises de passage plus étroites (27, 28), les galets de roulement (12, 13, 17, 18) passant uniquement sur les entretoises de passage (27, 28) du rail porteur (5) et du rail de coulissement (8) et à l'extrémité avant du rail médian (7) est logé au moins un galet d'appui (16) pour le rail de coulissement (8), **caractérisé en ce que** le au moins un galet de commande (11) passe entre les entretoises de passage plus étroites (27, 28) du rail porteur (5) et du rail de coulissement (8) et ainsi s'aligne dans le sens vertical avec les galets de roulement (12, 13, 17, 18).

2. Ensemble de guidage pour le coulissement d'un tiroir selon la revendication 1, **caractérisé en ce que** sur chaque côté du rail médian (7) est logé au moins un galet de commande (11).

3. Ensemble de guidage pour le coulissement d'un tiroir selon la revendication 1 ou 2, **caractérisé en ce que** sur au moins un côté du rail médian (7) se trouvent au moins deux galets de commande (11) dans une disposition en tandem.

4. Ensemble de guidage pour le coulissement d'un tiroir selon l'une des revendications 1 à 3, **caractérisé en ce que** sur le rail médian (7), deux galets d'appui (16) sont logés sur un pivot central commun (26).

5. Ensemble de guidage pour le coulissement d'un tiroir selon l'une des revendications 1 à 4, **caractérisé en ce que** les galets de commande (11) sont logés sans axe et sont maintenus sur le rail médian (7) par des étriers (37) en forme de U en vue de dessus, dont les bras (38) dépassent par l'entretoise de liaison du rail médian (7) et dans lequel les bras (38) des étriers (37) opposés les uns aux autres s'accrochent les uns dans les autres.

6. Ensemble de guidage selon l'une des revendications 1 à 5, **caractérisé en ce que** les diamètres des galets d'appui (16) sont plus grands que les diamètres des galets de roulement (11).

7. Ensemble de guidage selon l'une des revendications 1 à 6, **caractérisé en ce que** au moins les entretoises latérales (35) du rail porteur (5) présentent une zone repliée (41).

8. Ensemble de guidage selon l'une des revendications 1 à 7, **caractérisé en ce que** sur chaque côté du rail médian (7) au moins deux galets de commande (11) sont disposés l'un derrière l'autre.

9. Ensemble de guidage selon l'une des revendications 1 à 8, **caractérisé en ce que** le galet de commande (11) dépasse du profil du rail médian (7) du côté frontal.
